# EUROPÄISCHE PATENTSCHRIFT

(11) **EP 2 907 945 B1**
(45) Veröffentlichungstag und Bekanntmachung des Hinweises auf die Patenterteilung: **15.06.2022**
(21) Anmeldenummer: 15155321.1
(22) Anmeldetag: 17.02.2015
(51) Int. Cl.: H01Q 23/00, H01Q 9/16, H01Q 9/30, H01Q 1/44, G07C 9/00, H01Q 1/38

(54) **Kommunikationseinrichtungen**
Communication devices
Dispositifs de communication

(30) Priorität: 17.02.2014 DE 202014100688 U
(43) Veröffentlichungstag der Anmeldung: 19.08.2015
(73) Patentinhaber: ASTRA Gesellschaft für Asset Management mbH & Co. KG, 30890 Barsinghausen (DE)
(72) Erfinder: Stobbe, Anatoli, 30890 Barsinghausen (DE); Werner, Andreas, 30167 Hannover (DE)
(74) Vertreter: Patentanwälte Thömen & Körner

(56) Entgegenhaltungen:
- WO-A1-2011/141058
- DE-A1-102009 016 410
- DE-T2- 69 719 139
- US-A1- 2007 176 830
- US-A1- 2012 001 822

## Beschreibung

Die Erfindung betrifft eine Kommunikationseinrichtung nach den Oberbegriffen der unabhängigen Ansprüche 1 und 2.

Kommunikationseinrichtungen als Bestandteil einer Zugangskontrolle übertragen u. a. Identinformationen über kurze Entfernungen. Eine stationäre Kommunikationseinrichtung wird bevorzugt in vorhandenen Komponenten einer Handhabe oder einem Schließblech einer zu sichernden Tür untergebracht, um in einem Hohlraum der vorhandenen Komponenten diese als Gehäuse zur Befestigung an einer Tür und zum Schutz gegen äußere Einwirkungen zu nutzen.

Aufgrund der geringen mechanischen Abmessungen und des üblicherweise metallischen Werkstoffes des Gehäuses ist eine Integration von Antennen für den UHF-Frequenzbereich, vornehmlich in einem Frequenzbereich über 400 MHz, schwer auszuführen und lässt nur einen geringen Antennenwirkungsgrad erwarten.

Aus der US 2012/0001822 A1 ist ein drahtloses Kommunikationsgerät bekannt.

Dieses umfasst ein erstes Gehäuse sowie ein zweites Gehäuse, das durch ein Scharnier öffnebar und schließbar mit dem ersten Gehäuse verbunden ist, einen ersten Leiterteil, der an dem ersten Gehäuse angeordnet ist, einen zweiten Leiterteil und ein Antennenelement die an dem zweiten Gehäuse angeordnet sind, und ein Antennenschaltteil, das den ersten Leiterteil, den zweiten Leiterteil und das Antennenelement als Dipolantenne kombiniert, wenn das erste Gehäuse und das zweite Gehäuse in einem offenen Zustand sind, und lässt das Antennenelement als eine Monopolantenne wirken, wenn sich der erste Leiter und der zweite Leiter in einem geschlossenen Zustand befinden. Als Bestandteile der Antenne dienen ausschließlich Masseleiter der Schaltungsplatinen aber nicht elektronische Bauelemente.

Aus der DE 697 19 139 T2 ist eine Antennenvorrichtung mit einem Transceiver zum Ausstrahlen und/oder Empfangen von Funksignalen bekannt. Der Transceiver hat erste und zweite unterschiedliche Bereiche. Der erste Bereich enthält Sender und Empfänger und der zweite Bereich enthält die Stromversorgung. Die beiden Bereiche weisen jeweils eine leitfähige metallische Umhüllung auf. Zwischen den beiden Einheiten und der Stromversorgung besteht eine elektrische Verbindungsanordnung. Jede Einheit ist durch Filter im Niederfrequenzband gegen unerwünschte Resonanzen abgeblockt. Die metallischen Umhüllungen der Bereiche und die Verbindungsleitungen dienen als Antenne.

Aus der WO 2011/141058 A1 ist ein Antennensystem für einen elektronischen oder mechatroronischen Schließzylinder mit zwei Knäufen bekannt, wobei zwei dielektrisch leitfähige Knäufe, welche form- und/oder kraftschlüssig mit einem Zylinderkern verbunden sind, unmittelbar als aktive Antennenpole ausgebildet sind und mindestens ein Teil des Schließzylinders als elektrisches Gleichgewicht ausgebildet ist, wobei die Knäufe und das elektrische Gegengewicht zueinander elektrisch isoliert angeordnet sind.

Aus der DE 10 2009 016 410 A1 ist ein Antennensystem für einen Schließzylinder bekannt, wobei das Zylinderprofil und/oder der drehbare Zylinderkern und/oder der Schließbart als aktiver Antennenpol verwendet werden und gleichzeitig eine Minus-Massefläche im Inneren eines elektrisch isolierten Behältnisses vorhanden ist, welches mit dem Zylindergehäuse formschlüssig verbunden ist und als Gegengewicht für eine elektromagnetische Wellenausbreitung dient.

Aus der US 2007/0176830 A1 ist eine Antenne für ein faltbares drahtloses Gerät bekannt. Das faltbare drahtlose Gerät und die Antenne umfassen ein erstes Gehäuse und ein zweites Gehäuse, das schwenkbar verbunden ist. Eine dem drahtlosen Gerät zugeordnete Leiterplatte umfasst eine erste PCB im ersten Gehäuse und eine zweite PCB im zweiten Gehäuse. Die erste und zweite PCB funktionieren als erste bzw. zweite Strahlungsplatte. Eine Lücke, die im Allgemeinen mit der Drehverbindung ausgerichtet ist, trennt die erste und die zweite PCB. Ein Kurzschluss wird bereitgestellt, der die Lücke durchquert und die erste und die zweite Leiterplatte verbindet.

Der Erfindung liegt die Aufgabe zugrunde, eine Kommunikationseinrichtung dahingehend auszugestalten, dass unter Berücksichtigung der mechanischen Abmessungen und des metallischen Werkstoffes des Gehäuses ein guter Antennenwirkungsgrad erzielt wird.

Diese Aufgabe wird bei einer Kommunikationseinrichtung. nach dem Oberbegriff des Anspruchs 1 durch die Merkmale dieses Anspruchs gelöst.

Weiterbildungen und vorteilhafte Ausgestaltungen ergeben sich aus den Unteransprüchen.

Während üblicherweise an Antennenanschlüsse eines Transceivers eine Antenne mit separaten Strahlerelementen angeschlossen wird, werden bei der erfindungsgemäßen Kommunikationseinrichtung keine separaten Strahlerelemente benötigt. Vielmehr bestehen die Strahlerelemente aus ohnehin vorhandenen elektrisch leitfähigen Komponenten. Bei der erfindungsgemäßen Lösung werden daher leitfähige Komponenten der Leiterplatte des Transceivers gleichzeitig als Strahlerelemente eines Dipols oder Monopols genutzt. Leitfähige Komponenten sind Leiterbahnen, damit kontaktierte passive und aktive elektrische und elektronische Bauelemente sowie leitende Montageteile. Ein weiteres Strahlerelement des Dipols oder Gegengewicht des Monopols sind analog leitfähige Komponenten wenigstens einer weiteren Leiterplatte und/oder eines Gehäuses oder Gehäuseteils. Durch den gegenüber einer drahtförmigen Ausführung des Strahlerelements größeren Kapazitätsbelag der leitfähigen Komponenten der Leiterplatten und/oder des Gehäuses oder Gehäuseteils bei gleichen Längenabmessungen wird das Strahlerelement bereits durch seine größere flächige Ausdehnung elektrisch verlängert, so dass für eine Abstimmung auf die Resonanzfrequenz dann geringere zusätzliche Maßnahmen für eine Impedanzanpassung erforderlich sind. Darüber hinaus kann darauf verzichtet werden, gesonderte Strahlerelemente nachmals auf Abstand von den leitfähigen Komponenten der Leiterplatte zu halten, um eine zu große Dämpfung und Verstimmung der Antenne zu vermeiden.

Die Pole des Antennenaus- und -eingangs des Transceivers sind mit den jeweiligen leitfähigen Komponenten wenigstens hochfrequent gekoppelt. Die hochfrequente Kopplung ist nötig, um hochfrequente elektrische Energie zwischen dem Transceiver und der Antenne zu übertragen. Dazu bedarf es nicht zwingend einer mechanischen oder galvanischen Verbindung.

Die Abmessungen der Antenne sind kleiner als % der Wellenlänge und der Transceiver ist mit der Antenne über eine Impedanzanpassung gekoppelt.

Dadurch lässt sich der Transceiver reflexionsfrei an die Antenne anpassen.

Die Impedanzanpassung ist eine Induktivität.

Diese ermöglicht, eine niedrige Eingangs- und Ausgangsimpedanz des Transceivers an eine mechanisch gegenüber der Resonanzwellenlänge kurze Antenne anzupassen. Außerdem wird ein kapazitiver Anteil der Antenne kompensiert und durch die Tiefpasseigenschaft ein Oberwellenanteil gedämpft.

Die Impedanzanpassung kann unmittelbar auf der Leiterplatte angeordnet sein, auf der sich der Transceiver befindet, und/oder auf der Leiterplatte, auf der das weitere Strahlerelement oder das Gegengewicht angeordnet sind.

Durch die Anordnungsmöglichkeiten kann die für einen maximalen Antennenwirkungsgrad günstigste Position und Bemessung der Komponenten der Impedanzanpassung gewählt werden. Ferner kann der Transceiver auf einer standardisierten Leiterplatte mit einheitlicher Auslegung der Impedanzanpassungskomponente angeordnet werden und durch eine zusätzliche Impedanzanpassanordnung auf der zweiten Leiterplatte können unterschiedliche Geometrien der zweiten Leiterplatte und des Gehäuses kompensiert werden.

Gemäß einer Weiterbildung kann die Leiterplatte steckbar mit einer weiteren Leiterplatte oder einem Strahler oder einem Gegengewicht verbunden sein.

Dadurch werden Montage-, Reparatur- und Wartungsarbeiten erleichtert.

Das weitere Strahlerelement kann galvanisch oder kapazitiv mit dem leitfähigen Gehäuse verbunden sein.

Dadurch wird das Gehäuse mit seinem großen Kapazitätsbelag als weitere strahlende Komponente mit in eines der Strahlerelemente einbezogen.

Die mit leitfähigen Komponenten der Leiterplatte verbundenen oder gekoppelten Bauteile sind sowohl elektronische und elektrische als auch mechanische elektrisch leitende Bauteile sind und damit Bestandteilen der Strahlerelemente.

Bei einer elektronischen Steuerung eines Türschlosses können die Leiterplatte des Transceivers und die weitere Leiterplatte in einem Knauf eines Türbeschlags befestigt sein, wobei die Leiterplatte des Transceivers nahe einer Innenseite einer Stirnfläche des Knaufs an dessen dem Türschloss abgewandten freien Ende angeordnet ist, und die weitere Leiterplatte, die eine elektronische Schaltung zur Steuerung des Türschlosses trägt, zwischen der Leiterplatte des Transceivers und dem Türschloss angeordnet ist, wobei die Stirnfläche des Knaufs aus einem für elektromagnetische Wellen durchlässigen Fenster besteht und der übrige Teil des Knaufs das elektrisch leitfähige Gehäuseteil ist.

Alternativ kann die Leiterplatte des Transceivers und die weitere Leiterplatte in einem Schild oder einer Rosette eines Türbeschlags befestigt sein, wobei die Leiterplatte des Transceivers nahe einer Innenseite eines für elektromagnetische Wellen durchlässigen Fensters im Schild oder in der Rosette angeordnet ist und der übrige Teil des Schilds oder der Rosette das elektrisch leitfähige Gehäuseteil ist.

In beiden Ausführungsformen ist eine elektrische Antenne realisiert, deren Strahlerelemente im Knauf, im Schild oder in der Rosette eines Türbeschlags integriert sind. Da bei einer elektrischen Antenne im Gegensatz zu einer magnetischen Antenne die elektrischen Feldanteile des elektromagnetischen Feldes in der Nähe der Strahlerelemente überwiegen, darf keine vollständige Abschirmung vorhanden sein. Mittels eines durchlässigen Fensters wird ein mechanischer Schutz mit einer Unterbrechung der Abschirmung kombiniert, so dass das Strahlerelement hochfrequente elektrische Energie abstrahlen und empfangen kann.

Nachfolgend wird die Erfindung anhand eines Ausführungsbeispiels erläutert, dass in der Zeichnung dargestellt ist. Darin zeigen:
- Fig. 1: zeigt ein Ersatzschaltbild der Erfindung,
- Fig. 2: zeigt einen Längsschnitt durch eine zylindrische Handhabe und
- Fig. 3: zeigt einen Längsschnitt durch ein Schließblech.

In Fig. 1 ist ein Ersatzschaltbild einer Kommunikationseinrichtung nach der Erfindung dargestellt. Ein UHF-Transceiver 10 ist mit seinem einen Antennenanschlusspol, dem Masseanschluss an ein Strahler Elementelement 16 und mit seinem anderen Antennenanschlusspol 12 über eine Impedanzanpassung aus einer ersten Induktivität 14 und einer zweite Induktivität 15 an ein Gegengewicht 18 einer Monopolantenne angeschlossen. Durch die Aufteilung der Impedanzanpassung in zwei Induktivitäten 14 und 15 kann der Transceiver mit seiner ersten Induktivität 14 auf einer standardisierten ersten Leiterplatte 20 angeordnet werden und durch eine zusätzliche Induktivität 15 auf der zweiten Leiterplatte 22 können unterschiedliche Geometrien der zweiten Leiterplatte 22 und des Gehäuses 24 kompensiert werden. Die Antenne bildet eine komplexe Last, die als der Serienschaltung eines ohmschen Eingangswiderstandes RE und einer kapazitiven Last CE aufgefasst werden kann.

Die kapazitive Last CE ist dabei durch eine Kapazität C1 zwischen zwei Leiterplatten 20, 22 gebildet, und jeweils einer kapazitiven Last C2, C3 zwischen der jeweiligen Leiterplatte 20, 22 und einem Gehäuse 24. Eine unmittelbar an einem für hochfrequente elektromagnetische Felder durchlässigen Fenster des Gehäuses 24 liegende Leiterplatte 20 weist gegenüber dem Gehäuse 24 die Kapazität C2 auf und eine tiefer im Gehäuse 24 befindliche Leiterplatte 22 weist gegenüber dem Gehäuse 24 die Kapazität C3 auf. Dabei ist C3 sowohl größer als C1 als auch größer als C2. Anstelle der Kapazität C3 ist auch eine galvanische Verbindung 23 möglich.

Bei der Ausführung nach Fig. 2 handelt es sich um eine Handhabe zur Betätigung einer Schließung und bei der Ausführung nach Fig. 3 um ein flaches Gehäuse, z. B. ein Schild. In beiden Ausführungen befindet sich der Transceiver mit seinen aktiven und passiven Bauelementen auf einer ersten Leiterplatte 20 nahe einem Fenster 26 im Gehäuse 24 und eine Auswerteschaltung mit aktiven und passiven Bauelementen auf einer zweiten Leiterplatte 22. Die erste Leiterplatte 20 mit Leiterbahnen, aktiven und passiven Bauelementen und leitenden Befestigungsmitteln bildet einen Strahler 16 und die zweite Leiterplatte 22 mit ebenfalls Leiterbahnen, aktiven und passiven Bauelementen und leitenden Befestigungsmitteln bildet ein Gegengewicht 18. Dieses Gegengewicht wird kapazitiv durch C3 oder durch eine galvanische Verbindung 23 noch durch das Gehäuse 24 selbst vergrößert.

Untereinander sind die Leiterplatten 20, 22 durch Steckverbindungen 28, Leiter 30 und passive Bauelemente miteinander niederfrequenzmäßig gekoppelt, aber hochfrequenzmäßig entkoppelt. Eine Ausnahme bildet der Ausgang des Transceivers, der niederfrequenzmäßig entkoppelt und hochfrequenzmäßig gekoppelt ist.

## Patentansprüche

1. Kommunikationseinrichtung, umfassend einen Transceiver (10) und eine Antenne, wobei sich der Transceiver (10) mit seinen aktiven und passiven Bauelementen auf einer ersten Leiterplatte (20) befindet, auf der Leiterbahnen und elektronische Bauelemente angeordnet sind, und die Antenne eine elektrische Antenne ist, die als Monopol mit einem Strahlerelement und einem Gegengewicht ausgebildet ist, wobei das Strahlerelement (16) des Monopols Leiterbahnen auf der ersten Leiterplatte (20) umfasst und das Gegengewicht (18) des Monopols Leiterbahnen auf einer weiteren separaten Leiterplatte (22) umfasst, **dadurch gekennzeichnet, dass** das Strahlerelement (16) des Monopols zusätzlich aus dem Transceiver (10) mit seinen aktiven und passiven Bauelementen besteht, der sich auf der ersten Leiterplatte (20) nahe einem Fenster (26) in einem leitfähigen Gehäuse (24) befindet, und zusätzlich aus aktiven und passiven Bauelementen der ersten Leiterplatte (20) und leitenden Befestigungsmitteln besteht und dass das Gegengewicht (18) des Monopols zusätzlich aus elektronischen Bauelementen einer weiteren elektronischen Schaltung besteht, die auf der weiteren separaten Leiterplatte (22) angeordnet sind, und aus leitenden Befestigungsmitteln, wobei das Gegengewicht (18) kapazitiv oder durch eine galvanische Verbindung (23) mit dem leitfähigen Gehäuse (24) vergrößert ist, wobei ein erster Pol des Antennenausgangs des Transceivers (10) an das Strahlerelement (16) des Monopols und ein zweiter Pol (12) des Antennenausgangs des Transceivers (10) über eine Impedanzanpassung aus einer ersten Induktivität (14) und einer zweiten Induktivität (15) an das Gegengewicht (18) des Monopols jeweils wenigstens hochfrequent gekoppelt ist und wobei die Abmessungen der Strahlerelements (16) der Antenne kleiner als % der Wellenlänge sind.

2. Kommunikationseinrichtung, umfassend einen Transceiver (10) und eine Antenne, wobei sich der Transceiver (10) mit seinen aktiven und passiven Bauelementen auf einer ersten Leiterplatte (20) befindet, auf der Leiterbahnen und elektronische Bauelemente angeordnet sind, und die Antenne eine elektrische Antenne ist, die als Dipol mit zwei Strahlerelementen ausgebildet ist, wobei ein Strahlerelement (16) des Dipols Leiterbahnen auf der ersten Leiterplatte (20) umfasst und ein weiteres Strahlerelement (18) des Dipols Leiterbahnen auf einer weiteren separaten Leiterplatte (22) umfasst, **dadurch gekennzeichnet, dass** das eine Strahlerelement (16) des Dipols zusätzlich aus dem Transceiver (10) mit seinen aktiven und passiven Bauelementen besteht, der sich auf der ersten Leiterplatte (20) nahe einem Fenster (26) in einem leitfähigen Gehäuse (24) befindet, und zusätzlich aus aktiven und passiven Bauelementen der ersten Leiterplatte (20) und leitenden Befestigungsmitteln besteht, und dass das weitere Strahlerelement (18) des Dipols zusätzlich aus aktiven und passiven Bauelementen einer weiteren elektronischen Schaltung besteht, die auf der weiteren separaten Leiterplatte (22) angeordnet sind, wobei ein erster Pol des Antennenausgangs des Transceivers (10) an das eine Strahlerelement (16) des Dipols und ein zweiter Pol (12) des Antennenausgangs des Transceivers (10) über eine Impedanzanpassung aus einer ersten Induktivität (14) und einer zweiten Induktivität (15) an das andere Strahlerelement (18) des Dipols jeweils wenigstens hochfrequent gekoppelt ist und wobei die Abmessungen der Strahlerelemente (16,18) der Antenne kleiner als % der Wellenlänge sind.

3. Kommunikationseinrichtung nach Anspruch 1 oder 2, **dadurch gekennzeichnet, dass** die Impedanzanpassung entweder unmittelbar auf der Leiterplatte (20) angeordnet ist, auf der sich der Transceiver (10) befindet, oder auf der Leiterplatte (22), auf der das weitere Strahlerelement (18) oder das Gegengewicht (18) angeordnet sind.

4. Kommunikationseinrichtung nach Anspruch 1 oder 2, **dadurch gekennzeichnet, dass** die Impedanzanpassung teils unmittelbar auf der Leiterplatte (20) angeordnet ist, auf der sich der Transceiver (10) befindet, und zusätzlich auf der Leiterplatte (22), auf der das weitere Strahlerelement (18) oder das Gegengewicht (18) angeordnet sind.

5. Kommunikationseinrichtung nach einem der Ansprüche 1 bis 4, **dadurch gekennzeichnet, dass** die erste Leiterplatte (20) steckbar mit einer weiteren Leiterplatte (22) oder einem Strahler oder einem Gegengewicht verbunden ist.

6. Kommunikationseinrichtung nach einem der Ansprüche 1 bis 5, **dadurch gekennzeichnet, dass** bei Vorhandensein eines leitfähigen Gehäuses (24) oder Gehäuseteil das weitere Strahlerelement galvanisch oder kapazitiv mit dem leitfähigen Gehäuse (24) oder Gehäuseteil verbunden ist.

7. Kommunikationseinrichtung nach einem der Ansprüche 1 bis 6, **dadurch gekennzeichnet, dass** die Strahlerelemente zusätzlich aus mit Leiterbahnen oder elektronischen Bauelementen der Leiterplatte (20, 22) verbundenen oder gekoppelten elektrischen als auch mechanischen, elektrisch leitenden Bauteilen bestehen.

8. Türschloss mit einer elektronischen Steuerung des Türschlosses, die eine Kommunikationseinrichtung nach einem der Ansprüche 1 bis 7 umfasst, **dadurch gekennzeichnet, dass** die Leiterplatte (20) des Transceivers und die weitere Leiterplatte (22) in einem Knauf eines Türbeschlags befestigt sind, wobei die Leiterplatte (20) des Transceivers nahe einer Innenseite einer Stirnfläche des Knaufs an dessen dem Türschloss abgewandten freien Ende angeordnet ist, und die weitere Leiterplatte (22), die eine elektronische Schaltung zur Steuerung des Türschlosses trägt, zwischen der Leiterplatte (20) des Transceivers (10) und dem Türschloss angeordnet ist, wobei die Stirnfläche des Knaufs aus einem für elektromagnetische Wellen durchlässigen Fenster (26) besteht und der übrige Teil des Knaufs das elektrisch leitfähige Gehäuseteil (24) ist.

9. Türschloss mit einer elektronischen Steuerung des Türschlosses, die eine Kommunikationseinrichtung nach einem der Ansprüche 1 bis 7 umfasst, **dadurch gekennzeichnet, dass** die Leiterplatte (20) des Transceivers und die weitere Leiterplatte (22) in einem Schild oder einer Rosette eines Türbeschlags befestigt sind, wobei die Leiterplatte (20) des Transceivers nahe einer Innenseite eines für elektromagnetische Wellen durchlässigen Fensters (26) im Schild oder in der Rosette angeordnet ist und der übrige Teil des Schilds oder der Rosette das elektrisch leitfähige Gehäuseteil (24) ist.

## Claims

1. Communication device comprising a transceiver (10) and an antenna, wherein the transceiver (10) with its passive and active components is situated on a first printed circuit board (20) on which conductive tracks and electronic components are arranged, and the antenna is an electrical antenna which is designed as a monopole with one radiating element and one counterpoise, wherein the radiating element (16) of the monopole comprises conductive tracks on the first printed circuit board (20) and the counterpoise (18) of the monopole comprises conductive tracks on another, separate printed circuit board (22), **characterized in that** the radiating element (16) of the monopole additionally consists of the transceiver (10) with its active and passive components, which is situated on the first printed circuit board (20) close to a window (26) in a conductive housing (24), and additionally consists of active and passive components of the first printed circuit board (20) and conductive fastening means, and that the counterpoise (18) of the monopole additionally consists of electronic components of another electronic circuit which is arranged on another, separate printed circuit board (22) and of conductive fastening means, wherein the counterpoise (18) is extended capacitively or via a galvanic connection (23) to the conductive housing (24), wherein a first pole of the antenna output of the transceiver (10) is coupled to the radiating element (16) of the monopole and a second pole (12) of the antenna output of the transceiver (10) is coupled to the counterpoise (18) of the monopole via an impedance matching from a first inductance (14) and a second inductance (15) at least at high frequency, respectively, and wherein the dimensions of the radiating element (16) of the antenna are smaller than ¼ of the wavelength.

2. Communication device comprising a transceiver (10) and an antenna, wherein the transceiver (10) with its passive and active components is situated on a first printed circuit board (20) on which conductive tracks and electronic components are arranged, and the antenna is an electrical antenna which is designed as a dipole with two radiating elements, wherein one radiating element (16) of the dipole comprises conductive tracks on the first printed circuit board (20) and another radiating element (18) of the dipole comprises conductive tracks on another, separate printed circuit board (22), **characterized in that** one radiating element (16) of the dipole additionally consists of the transceiver (10) with its active and passive components, which is situated on the first printed circuit board (20) close to a window (26) in a conductive housing (24), and additionally consists of active and passive components of the first printed circuit board (20) and conductive fastening means, and that the other radiating element (18) of the dipole additionally consists of active and passive components of another electronic circuit which are arranged on the other, separate printed circuit board (22), wherein a first pole of the antenna output of the transceiver (10) is coupled to one radiating element (16) of the dipole and a second pole (12) of the antenna output of the transceiver (10) is coupled to the other radiating element (18) of the dipole via an impedance matching from a first inductance (14) and a second inductance (15) at least at high frequency, respectively, and wherein the dimensions of the radiating elements (16, 18) of the antenna are smaller than ¼ of the wavelength.

3. Communication device according to Claim 1 or 2, **characterized in that** the impedance matching is arranged either directly on the printed circuit board (20) on which the transceiver (10) is situated, or on the printed circuit board (22) on which the other radiating element (18) or the counterpoise (18) are arranged.

4. Communication device according to Claim 1 or 2, **characterized in that** the impedance matching is arranged partly directly on the printed circuit board (20) on which the transceiver (10) is situated, and additionally on the printed circuit board (22) on which the other radiating element (18) or the counterpoise (18) are arranged.

5. Communication device according to one of Claims 1 to 4, **characterized in that** the first printed circuit board (20) is plug-connected to another printed circuit board (22) or to a radiating element or to a counterpoise.

6. Communication device according to one of Claims 1 to 5, **characterized in that** if a conductive housing (24) or housing part is present, the other radiating element is galvanically or capacitively connected to the conductive housing (24) or housing part.

7. Communication device according to one of Claims 1 to 6, **characterized in that** the radiating elements additionally consist of electrical as well as mechanical electrically conductive components that are connected or coupled to conductive tracks or electronic components of the printed circuit board (20, 22).

8. Door lock with electronic control of the door lock comprising a communication device according to one of Claims 1 to 7, **characterized in that** the printed circuit board (20) of the transceiver and the other printed circuit board (22) are fastened in a knob of a door fitting, wherein the printed circuit board (20) of the transceiver is arranged close to an inner side of a front face of the knob at the free end thereof facing away from the door lock, and the other printed circuit board (22), which bears an electronic circuit for controlling the door lock, is arranged between the printed circuit board (20) of the transceiver (10) and the door lock, wherein the front face of the knob consists of a window (26) permeable to electromagnetic waves and the remaining part of the knob is the electrically conductive housing part (24).

9. Door lock with electronic control of the door lock comprising a communication device according to one of Claims 1 to 7, **characterized in that** the printed circuit board (20) of the transceiver and the other printed circuit board (22) are fastened in a plate or a rosette of a door fitting, wherein the printed circuit board (20) of the transceiver is located close to an inner side of a window (26) permeable to electromagnetic waves in the plate or rosette and the remaining part of the plate or rosette is the electrically conductive housing part (24).

## Revendications

1. Dispositif de communication, comprenant un émetteur-récepteur (10) et une antenne, l'émetteur-récepteur (10), avec ses composants actifs et passifs, se trouvant sur un premier circuit imprimé (20) sur lequel sont disposés des pistes conductrices et des composants électroniques, et l'antenne étant une antenne électrique qui est réalisée sous la forme d'une antenne unipolaire avec un élément rayonnant et un contrepoids, l'élément rayonnant (16) de l'antenne unipolaire comprenant des pistes conductrices sur le premier circuit imprimé (20) et le contrepoids (18) de l'antenne unipolaire comprenant des pistes conductrices sur un circuit imprimé supplémentaire (22) séparé, **caractérisé en ce que** l'élément rayonnant (16) de l'antenne unipolaire se compose en plus de l'émetteur-récepteur (10), avec ses composants actifs et passifs, qui se trouve le premier circuit imprimé (20) à proximité d'une fenêtre (26) dans un boîtier conducteur (24), et se compose en plus de composants actifs et passifs du premier circuit imprimé (20) et de moyens de fixation conducteurs et **en ce que** le contrepoids (18) de l'antenne unipolaire se compose en plus de composants électroniques d'un circuit électronique supplémentaire, qui sont disposés sur le circuit imprimé supplémentaire (22) séparé, et de moyens de fixation conducteurs, le contrepoids (18) étant agrandi de manière capacitive ou par une liaison galvanique (23) avec le boîtier conducteur (24), un premier pôle de la sortie d'antenne de l'émetteur-récepteur (10) étant couplé à l'élément rayonnant (16) de l'antenne unipolaire et un deuxième pôle (12) de la sortie d'antenne de l'émetteur-récepteur (10) au contrepoids (18) de l'antenne unipolaire, par le biais d'une adaptation d'impédance composée d'une première inductance (14) et d'une deuxième inductance (15), respectivement au moins en haute fréquence, et les dimensions de l'élément rayonnant (16) de l'antenne étant inférieures à ¼ de la longueur d'onde.

2. Dispositif de communication, comprenant un émetteur-récepteur (10) et une antenne, l'émetteur-récepteur (10), avec ses composants actifs et passifs, se trouvant sur un premier circuit imprimé (20) sur lequel sont disposés des pistes conductrices et des composants électroniques, et l'antenne étant une antenne électrique qui est réalisée sous la forme d'une antenne doublet avec deux éléments rayonnants, un élément rayonnant (16) de l'antenne doublet comprenant des pistes conductrices sur le premier circuit imprimé (20) et un élément rayonnant supplémentaire (18) de l'antenne doublet comprenant des pistes conductrices sur un circuit imprimé supplémentaire (22) séparé, **caractérisé en ce qu'**un élément rayonnant (16) de l'antenne doublet se compose en plus de l'émetteur-récepteur (10), avec ses composants actifs et passifs, qui se trouve le premier circuit imprimé (20) à proximité d'une fenêtre (26) dans un boîtier conducteur (24), et se compose en plus de composants actifs et passifs du premier circuit imprimé (20) et de moyens de fixation conducteurs et **en ce que** l'élément rayonnant supplémentaire (18) de l'antenne doublet se compose en plus de composants actifs et passifs d'un circuit électronique supplémentaire, qui sont disposés sur le circuit imprimé supplémentaire (22) séparé, un premier pôle de la sortie d'antenne de l'émetteur-récepteur (10) étant couplé à ledit élément rayonnant (16) de l'antenne doublet et un deuxième pôle (12) de la sortie d'antenne de l'émetteur-récepteur (10) à l'autre élément rayonnant (18) de l'antenne unipolaire, par le biais d'une adaptation d'impédance composée d'une première inductance (14) et d'une deuxième inductance (15), respectivement au moins en haute fréquence, et les dimensions des éléments rayonnants (16, 18) de l'antenne étant inférieures à ¼ de la longueur d'onde.

3. Dispositif de communication selon la revendication 1 ou 2, **caractérisé en ce que** l'adaptation d'impédance est disposée soit directement sur le circuit imprimé (20) sur lequel se trouve l'émetteur-récepteur (10), soit sur le circuit imprimé (22) sur lequel sont disposés l'élément rayonnant supplémentaire (18) ou le contrepoids (18).

4. Dispositif de communication selon la revendication 1 ou 2, **caractérisé en ce que** l'adaptation d'impédance est disposée en partie directement sur le circuit imprimé (20) sur lequel se trouve l'émetteur-récepteur (10), et en plus sur le circuit imprimé (22) sur lequel sont disposés l'élément rayonnant supplémentaire (18) ou le contrepoids (18).

5. Dispositif de communication selon l'une des revendications 1 à 4, **caractérisé en ce que** le premier circuit imprimé (20) est relié de manière enfichable à un circuit imprimé supplémentaire (22) ou un élément rayonnant ou un contrepoids.

6. Dispositif de communication selon l'une des revendications 1 à 5, **caractérisé en ce qu'**en présence d'un boîtier conducteur (24) ou d'une partie de boîtier conductrice, l'élément rayonnant supplémentaire est relié galvaniquement ou de manière capacitive au boîtier conducteur (24) ou à la partie de boîtier conductrice.

7. Dispositif de communication selon l'une des revendications 1 à 6, **caractérisé en ce que** les éléments rayonnants se composent en plus d'éléments structuraux électriquement conducteurs, reliés ou couplés électriquement ainsi que mécaniquement aux pistes conductrices ou aux composants électroniques des circuits imprimés (20, 22).

8. Serrure de porte comprenant une commande électronique de la serrure de porte, laquelle comporte un dispositif de communication selon l'une des revendications 1 à 7, **caractérisée en ce que** le circuit imprimé (20) de l'émetteur-récepteur et le circuit imprimé supplémentaire (22) sont fixés dans un bouton de porte d'une ferrure de porte, le circuit imprimé (20) de l'émetteur-récepteur étant disposé à proximité d'un côté intérieur d'une face frontale du bouton de porte à l'extrémité libre de celui-ci à l'opposé de la serrure de porte, et le circuit imprimé supplémentaire (22), qui porte un circuit électronique servant à commander la serrure de porte, étant disposé entre le circuit imprimé (20) de l'émetteur-récepteur (10) et la serrure de porte, la face frontale du bouton de porte se composant d'une fenêtre (26) perméable aux ondes électromagnétiques et la partie restante du bouton de porte étant la partie de boîtier (24) électriquement conductrice.

9. Serrure de porte comprenant une commande électronique de la serrure de porte, laquelle comporte un dispositif de communication selon l'une des revendications 1 à 7, **caractérisée en ce que** le circuit imprimé (20) de l'émetteur-récepteur et le circuit imprimé supplémentaire (22) sont fixés dans un flasque ou une rosette d'une ferrure de porte, le circuit imprimé (20) de l'émetteur-récepteur étant disposé à proximité d'un côté intérieur d'une fenêtre (26) perméable aux ondes électromagnétiques dans le flasque ou dans la rosette et la partie restante du flasque ou de la rosette étant la partie de boîtier (24) électriquement conductrice.
